# EUROPÄISCHE PATENTSCHRIFT

(11) **EP 2 379 803 B1**
(45) Veröffentlichungstag und Bekanntmachung des Hinweises auf die Patenterteilung: **19.09.2012**
(21) Anmeldenummer: 09760785.7
(22) Anmeldetag: 22.10.2009
(51) Int. Cl.: D21F 1/02

(54) **STOFFAUFLAUF FÜR EINE MASCHINE ZUR HERSTELLUNG EINER FASERSTOFFBAHN**
HEADBOX FOR A MACHINE FOR PRODUCING A FIBROUS WEB
CAISSE DE TÊTE D'ARRIVÉE DE PÂTE POUR UNE MACHINE DE PRODUCTION D'UNE BANDE CONTINUE DE MATIÈRE FIBREUSE

(30) Priorität: 18.12.2008 DE 102008054897
(43) Veröffentlichungstag der Anmeldung: 26.10.2011
(73) Patentinhaber: Voith Patent GmbH, 89522 Heidenheim (DE)
(72) Erfinder: THOMISCH, Marco, 73433 Aalen (DE); RUF, Wolfgang, 89542 Herbrechtingen (DE); SCHMIDT-ROHR, Volker, 89522 Heidenheim (DE); HÄUßLER, Markus, 89542 Herbrechtingen (DE); LOSER, Hans, 89129 Langenau (DE)
(86) Internationale Anmeldenummer: PCT/EP2009/063838
(87) Internationale Veröffentlichungsnummer: WO 2010/069650

(56) Entgegenhaltungen:
- EP-A2- 0 824 157
- DE-A1- 4 416 909
- DE-A1- 10 245 154

## Beschreibung

Die Erfindung betrifft einen Stoffauflauf für eine Maschine zur Herstellung einer Faserstoffbahn, insbesondere Papier- oder Kartonbahn, aus wenigstens einer Faserstoffsuspension, mit einer die wenigstens eine Faserstoffsuspension zuführenden Zuführvorrichtung, mit einer sich stromabwärts anschließenden und eine Vielzahl von in Zeilen und in Spalten angeordneten Kanälen aufweisenden Verteilrohrlochplatte, mit einem stromabwärts dazu liegenden, sich über die Breite des Stoffauflaufs erstreckenden Zwischenkanal mit mehreren in Breitenrichtung des Stoffauflaufs zueinander beabstandeten Mitteln zur vorzugsweise regel-/steuerbaren Zudosierung von einem Fluid in Fluidteilströmen in die wenigstens eine Faserstoffsuspension, wobei das einzelne Mittel jeweils mehrere eine jeweilige Zudosierkanalöffnung aufweisende, in unterschiedlichen Höhen mündende und mit einem gemeinsamen Versorgungskanal verbundene Zudosierkanäle für das Fluid umfasst, mit einem stromabwärts angeordneten Turbulenzerzeugungsmittel mit einer Vielzahl von in Zeilen und in Spalten angeordneten Strömungskanälen, und mit einer sich dem Turbulenzerzeugungsmittel unmittelbar anschlie-βenden und einen Düsenspalt aufweisenden Stoffauflaufdüse.

Aus der DE 102 45 154 A1 ist ein Stoffauflauf für eine Papier- oder Kartonmaschine mit wenigstens einer Mischkammer bekannt. In die Mischkammer strömt ein erstes Fluid ein und über zumindest teilweise in unterschiedlicher Höhe mündende Dosierkanäle wird wenigstens ein zweites Fluid zugegeben. Dabei sind die Dosierkanäle für das zweite Fluid zumindest teilweise in wenigstens einem in die Mischkammer eingebrachten Dosierschwert vorgesehen.

In der EP 0824 157 A 2 ist ein Verfahren zur Verteilung einer Faserstoffsuspension im Stofflauf einer Papiermaschine beschrieben. Bei diesem Verfahren wird die Faserstoffsuspension aus zumindest einem Verteiler über eine Führungseinrichtung in eine Düse geführt, aus der sie über einen Spalt austritt. Dabei werden der Faserstoffsuspension auf mindestens zwei unterschiedlichen Niveaus in Z-Richtung unterschiedliche Zuschlagstoffe zu dosiert. Weiterhin ist ein Stoffauflauf für eine Papiermaschine mit einem Verteiler zum Verteilen einer Faserstoffsuspension über die Maschinenbreite beschrieben. Der Verteiler ist über eine Führungseinrichtung mit einer Düse verbunden, aus der die Faserstoffsuspension über einen Spalt austritt. Weiterhin ist der Stoffauflauf mit einer Zudosiereinrichtung verbunden, die Dosierleitungen zur Zudosierung von Zuschlagsstoffen aufweist, wobei verschiedene Dosierleitungen auf zumindest zwei unterschiedlichen Niveaus in Z-Richtung einmünden.

Ein derartiger Stoffauflauf wird in Fachkreisen als "Verdünnungswasser-Stoffauflauf" bezeichnet und ist beispielsweise aus den deutschen Offenlegungsschriften DE 44 16 898 A1, DE 44 16 899 A1 und DE 44 16 909 A1 bekannt.

Die deutsche Offenlegungsschrift DE 44 16 898 A1 zeigt einen Stoffauflauf für eine Papiermaschine mit einer Zuführungseinrichtung für die Stoffsuspension, mit einer eine Vielzahl von Kanälen aufweisenden Führungseinrichtung, einer stromaufwärts zu einer Führungseinrichtung liegenden Mischkammer mit mehreren quer über den Stoffauflauf verteilten Zuführungseinrichtungen für ein sich in seinen Eigenschaften von der Stoffsuspension unterscheidendes zuzumischendes Fluid und mit einem sich der Führungseinrichtung anschließenden, einen Austrittsspalt für die Stoffsuspension bildenden Düsenraum. Die Zuführungseinrichtungen für das zuzumischende Fluid erstrecken sich in der Mischkammer im Wesentlichen senkrecht und weisen mehrere übereinander liegende Zumischöffnungen auf.

Und die deutsche Offenlegungsschrift DE 44 16 899 A1 zeigt einen Stoffauflauf für eine Papiermaschine mit einer Zuführungseinrichtung für die Stoffsuspension, einer ersten eine Vielzahl von Kanälen aufweisenden Führungseinrichtung, einer zweiten eine Vielzahl von Kanälen aufweisenden Führungseinrichtung, einer dazwischen liegenden Mischkammer, einem sich anschließenden, einen Austrittsspalt für die Stoffsuspension bildenden Düsenraum und mehreren quer über den Stoffauflauf verteilten Zuführungsleitungen für das zuzumischende Fluid, wobei die überwiegende Anzahl der Kanäle der Führungseinrichtungen so positioniert und dimensioniert sind, dass die Austrittsöffnung aus der stromaufwärtigen Führungseinrichtung nicht mit einer Einmündung in die stromabwärts liegende Führungseinrichtung fluchtet. Die Zuführungsleitungen für das zuzumischende Fluid weisen Zumischöffnungen auf, die zum überwiegenden Teil jeweils mit einer Einmündung in die stromabwärts liegende Führungseinrichtung fluchten.

Weiterhin zeigt die deutsche Offenlegungsschrift DE 44 16 909 A1 einen Stoffauflauf für eine Papiermaschine mit einer Zuführungseinrichtung für die Stoffsuspension, einer sich stromabwärts anschließenden mit einer Vielzahl von Kanälen versehene Führungseinrichtung, einer stromabwärts dazu liegenden, sich über die Breite des Stoffauflaufes erstreckenden Mischkammer mit mehreren quer über den Stoffauflauf verteilten, sich im wesentlichen in Strömungsrichtung erstreckenden Trennwänden sowie quer über den Stoffauflauf verteilten Zuführungseinrichtungen für ein zuzumischendes Fluid mit Zumischöffnungen, stromabwärts einer weiteren, eine Vielzahl von Kanälen aufweisenden Führungseinrichtung und einem sich dieser anschließenden, einen Austrittsspalt für die Stoffsuspension bildenden Düsenraum. Die Zuführungseinrichtungen für das zuzumischende Fluid erstrecken sich in die Mischkammer hinein und der durch die Trennwände gebildete Sektionalbereich in der Mischkammer beginnt im Bereich der Zumischöffnungen, von wo er sich im wesentlichen in Strömungsrichtung bis zur zweiten Führungseinrichtung hin erstreckt.

Bei den heute bekannten Prozessen zur Herstellung einer Faserstoffbahn, insbesondere Papier- oder Kartonbahn, aus wenigstens einer Faserstoffsuspension werden weitere Fluide, wie beispielsweise Papierchemikalien, insbesondere Retentionsmittel oder Entwässerungsbeschleuniger, in der Regel vor und/oder nach dem Sichter, jedoch vor dem Stoffauflauf, jedenfalls vor beziehungsweise spätestens in der Zuführvorrichtung, zugegeben. Sichter oder Sortierer, in der Fachsprache auch Screen genannt, können beispielsweise als Vertikalsichter oder als Maschinensieb ausgebildet sein. Sie dienen bekanntlich der Reinigung der wenigstens einen Faserstoffsuspension, bevor diese in den Stoffauflauf weitergeleitet wird.

In der Praxis hat sich nun herausgestellt, dass den bekannten Zugabestellen der weiteren Fluide - in Strömungsrichtung gesehen - Bereiche mit starken Druckabfällen beziehungsweise Turbulenzfelder mit starken Scherfeldern folgen, wodurch die Wirkung der weiteren hochmolekularen beziehungsweise weiteren polymeren Fluide, vorzugsweise Papierchemikalien, insbesondere Retentionsmittel oder Entwässerungsbeschleuniger, vermindert wird beziehungsweise vermindert werden kann. Überdies können mit den bekannten Systemen prozesstechnologisch wichtige Reaktionszeiten der Medien nicht oder nicht in einem zufrieden stellenden Maße eingestellt, insbesondere definiert eingestellt werden.

Es ist also Aufgabe der Erfindung, einen Stoffauflauf der eingangs genannten Art derart zu verbessern, dass die zuvor erwähnten Nachteile des Stands der Technik weitestgehend, vorzugsweise vollständig beseitigt werden. Dabei soll der Stoffauflauf insbesondere eine effiziente und kostengünstige Zugabe des wenigstens einen weiteren Fluids in die wenigstens eine, mit einem Fluid versehbare Faserstoffsuspension ermöglichen. Auch soll insbesondere das Trilemma gelöst werden, dass einerseits in bestimmten Bereichen des Stoffauflaufs, wie beispielsweise in dem Turbulenzerzeuger, zum Zwecke der intensiven Vermischung der Komponenten der wenigstens einen mit mindestens einem Fluid versehenen Faserstoffsuspension turbulente Strömungen zumindest in einem gewissen Maße erwünscht sind, dass jedoch andererseits in bestimmten anderen Bereich des Stoffauflaufs, wie beispielsweise in der Stoffauflaufdüse, keine weitere Vermischung und somit keine weitere Verwirbelung der Komponenten der wenigstens einen mit mindestens einem Fluid versehenen Faserstoffsuspension mehr erwünscht ist und dass dritterseits die Wirkung bestimmter hochmolekularer beziehungsweise langkettiger Inhaltsstoffe der Faserstoffsuspension, insbesondere durch Turbulenz und dadurch hervorgerufene Scherfelder, nicht herabgesetzt werden sollen.

Diese Aufgabe wird bei einem Stoffauflauf der eingangs genannten Art erfindungsgemäß dadurch gelöst, dass das Mittel zur vorzugsweise regel-/steuerbaren Zudosierung von dem Fluid in Fluidteilströmen in die wenigstens eine Faserstoffsuspension auch zur vorzugsweise regel-/steuerbaren Zudosierung von wenigstens einem weiteren Fluid in Fluidteilströmen in die wenigstens eine Faserstoffsuspension ausgebildet ist, wobei das einzelne Mittel jeweils mehrere eine jeweilige Zudosierkanalöffnung aufweisende, in unterschiedlichen Höhen mündende und mit einem gemeinsamen Versorgungskanal verbundene Zudosierkanäle für das wenigstens eine weitere Fluid umfasst.

Die erfindungsgemäße Aufgabe wird auf diese Weise vollkommen gelöst.

Die erfindungsgemäße Ausgestaltung des Stoffauflaufs der eingangs genannten Art beseitigt die zuvor erwähnten Nachteile des Stands der Technik weitestgehend, vorzugsweise vollständig. Die Zugabe des wenigstens einen weiteren Fluids in die wenigstens eine, mit einem Fluid versehbare Faserstoffsuspension erfolgt im Bereich des Stoffauflaufs aufgrund der dargelegten Ausbildung des Mittels überaus effizient und kostengünstig, wobei auch der Stoffauflauf für sich allein kostengünstig und technisch einfach ausführbar ist. Und letztlich gelingt mit der erfindungsgemäßen Ausgestaltung des Stoffauflaufs auch noch eine befriedigende Lösung des beschriebenen Trilemmas bei einer möglichst gleichmäßigen Verteilung des wenigstens einen weiteren Fluids über "Z", also in Höhenrichtung des Stoffauflaufs. Der erfindungsgemäße Stoffauflauf kann zudem als Einschichtenstoffauflauf ausgebildet sein und dabei gegebenenfalls Eigenschaften aufweisen, die für einen Mehrschichtenstoffauflauf charakterisierend sind.

Auch kann in der Stoffauflaufdüse des erfindungsgemäßen Stoffauflaufs wenigstens ein, dem Fachmann wohl bekanntes Trennelement, insbesondere eine Lamelle angeordnet sein. Sollten mehrere Trennelemente, insbesondere Lamellen in der Stoffauflaufdüse des erfindungsgemäßen Stoffauflaufs angeordnet sein, so können sie unterschiedliche Längen und gegebenenfalls auch unterschiedliche Eigenschaften, wie Oberflächenkonturen und dergleichen, aufweisen.

Die Zudosierung des wenigstens einen weiteren Fluids in die wenigstens eine, mit einem Fluid versehbare Faserstoffsuspension kann, in für den Fachmann selbstverständlicher Weise, in Breitenrichtung des Stoffauflaufs, also in "Y"-Richtung", und/oder in Höhenrichtung des Stoffauflaufs, also in "Z"-Richtung, zumindest bereichsweise geregelt/gesteuert werden.

In einer ersten bevorzugten Ausführungsform ist vorgesehen, dass die mit dem gemeinsamen Versorgungskanal verbundenen Zudosierkanäle des Mittels zur vorzugsweise regel-/steuerbaren Zudosierung von dem Fluid in Fluidteilströmen in die wenigstens eine Faserstoffsuspension über Zudosierkanalöffnungen im stromabwärtigen Bereich des Mittels zur vorzugsweise regel-/steuerbaren Zudosierung münden und dass die mit dem gemeinsamen Versorgungskanal verbundenen Zudosierkanäle des Mittels zur vorzugsweise regel-/steuerbaren Zudosierung von dem wenigstens einen weiteren Fluid in Fluidteilströmen in die wenigstens eine Faserstoffsuspension über Zudosierkanalöffnungen im zumindest einseitigen, vorzugsweise im beidseitigen seitlichen Bereich des Mittels zur vorzugsweise regel-/steuerbaren Zudosierung münden. So kann eine räumlich getrennte, räumlich unabhängige und gleichmäßige Zudosierung der Fluide mit dem Ziel der Herstellung einer Faserstoffbahn mit qualitativ hochwertigen Eigenschaften erfolgen. Je nach Anwendungsfall kann nur eine Spalte von Strömungskanälen des Turbulenzerzeugungsmittels oder gar zwei Spalten von Strömungskanälen des Turbulenzerzeugungsmittels mit dem wenigstens einen weiteren Fluid versorgt werden.

Dabei münden die mit dem gemeinsamen Versorgungskanal verbundenen Zudosierkanäle des Mittels zur vorzugsweise regel-/steuerbaren Zudosierung von dem wenigstens einen weiteren Fluid in Fluidteilströmen in die wenigstens eine Faserstoffsuspension bevorzugt über Zudosierkanalöffnungen im zumindest einseitigen, vorzugsweise im beidseitigen seitlichen Bereich des Mittels zur vorzugsweise regel-/steuerbaren Zudosierung in einem Winkel von 0 bis 180°, vorzugsweise von 45 bis 135°, insbesondere von etwa 90°, zur Strömungsrichtung der wenigstens einen Faserstoffsuspension. Je nach Ausrichtung der Zudosierkanalöffnungen können unterschiedlich starke Impulse in die Vermischungsbereiche eingebracht und somit die Qualität der Vermischungen beeinflusst werden.

Damit eine prozesstechnologisch ausreichende Zudosierung von dem wenigstens einen weiteren Fluid möglich ist und die Voraussetzungen für ein ausreichend großes Betriebsfenster des Stoffauflaufs gegeben sind, weist der mit dem gemeinsamen Versorgungskanal verbundene Zudosierkanal des Mittels zur vorzugsweise regel-/steuerbaren Zudosierung von dem wenigstens einen weiteren Fluid in Fluidteilströmen in die wenigstens eine Faserstoffsuspension bevorzugt eine kreisrunde Querschnittfläche mit einem Durchmesser von 2 bis 10 mm, vorzugsweise von 4 bis 6 mm, auf. Der gemeinsame Versorgungskanal des Mittels zur vorzugsweise regel-/steuerbaren Zudosierung von dem wenigstens einen weiteren Fluid in Fluidteilströmen in die wenigstens eine Faserstoffsuspension weist zudem bevorzugt eine kreisrunde Querschnittfläche mit einem Durchmesser von 6 bis 20 mm, vorzugsweise von 10 bis 15 mm, auf. Diese Flächenbereiche gewährleisten fortwährend die Möglichkeit ausreichend großer Volumenströme zum Zwecke der Herstellung einer Faserstoffbahn mit qualitativ hochwertigen Eigenschaften. Die jeweilige Querschnittsfläche kann zumindest bereichsweise konstant, konisch oder gestuft verlaufen und die jeweilige Tiefe des Versorgungskanals richtet sich im Wesentlichen nach der Zeilenanzahl der Strömungskanäle des Turbulenzerzeugungsmittels.

Weiterhin können die mit dem gemeinsamen Versorgungskanal verbundenen und im beidseitigen seitlichen Bereich des Mittels zur vorzugsweise regel-/steuerbaren Zudosierung über Zudosierkanalöffnungen mündenden Zudosierkanäle des Mittels zur vorzugsweise regel-/steuerbaren Zudosierung von dem wenigstens einen weiteren Fluid in Fluidteilströmen in die wenigstens eine Faserstoffsuspension abwechselnd angeordnet sein. Auch können die in unterschiedliche Höhen mündenden Zudosierkanäle des Mittels zur vorzugsweise regel-/steuerbaren Zudosierung für das wenigstens eine weitere Fluid in gleichen Abständen angeordnet sein. Diese Ausgestaltungen erlauben unter anderem ein Höchstmaß an Flexibilität bei der Auslegung und dem Betrieb des Stoffauflaufs und gewährleisten fortwährend beste Voraussetzungen für die Herstellung einer Faserstoffbahn mit qualitativ hochwertigen Eigenschaften.

In einer weiteren bevorzugten Ausführungsform ist die Anzahl der Zudosierkanäle des Mittels zur vorzugsweise regel-/steuerbaren Zudosierung für das wenigstens eine weitere Fluid gleich der Anzahl der Zeilen an Strömungskanälen des stromabwärts angeordneten Turbulenzerzeugungsmittels. Diese zeilenmäßige "1:1"-Zudosierung erbringt im Wesentlichen prozesstechnologische Vorteile. Auch kann die Anzahl der Zudosierkanäle der gesamten Mittel zur vorzugsweise regel-/steuerbaren Zudosierung für das wenigstens eine weitere Fluid gleich der Anzahl der Strömungskanäle des stromabwärts angeordneten Turbulenzerzeugungsmittels sein. Diese "1:1 "-Zudosierung erbringt im Wesentlichen weitere prozesstechnologische Vorteile.

Die Mittel zur vorzugsweise regel-/steuerbaren Zudosierung der wenigstens zwei Fluide weisen weiterhin bevorzugt eine vorzugsweise gleiche Teilung in Breitenrichtung des Stoffauflaufs im Bereich von 10 bis 100 mm, vorzugsweise von 25, 33, 50 oder 66 mm, auf. Hierdurch wird unter anderem eine qualitativ hochwertige Zudosierung der wenigstens zwei Fluide über die gesamte Breite des Stoffauflaufs hinweg sichergestellt.

Das jeweilige Mittel zur vorzugsweise regel-/steuerbaren Zudosierung des Fluids in Fluidteilströmen in die wenigstens eine Faserstoffsuspension umfasst bevorzugt ein Dosierschwert, wie es in der deutschen Patentanmeldung (Anmelder-Aktenzeichen: HPA14265 DE und Anmelder-Arbeitstitel: "MJ II-DoS-TE-Geometrie") mit gleichem Anmeldetag wie die vorliegende Patentanmeldung beschrieben und gezeigt ist. Der diesbezügliche Offenbarungsgehalt wird hiermit zum Gegenstand der vorliegenden Beschreibung gemacht.

Im Hinblick auf eine kompakte Bauweise des Stoffauflaufs ist es zudem von Vorteil, wenn das vorzugsweise als Dosierschwert ausgebildete Mittel zur vorzugsweise regel-/steuerbaren Zudosierung der wenigstens zwei Fluide in Fluidteilströmen in die wenigstens eine Faserstoffsuspension eine Länge im Bereich von 60 bis 350 mm, vorzugsweise von 100 bis 250 mm, und eine Höhe im Bereich von 50 bis 300 mm, vorzugsweise von 75 bis 250 mm, aufweist.

Das Fluid besteht vorzugsweise aus Wasser, insbesondere Klarwasser oder Siebwasser, oder aus einer Faserstoffsuspension, deren Konzentration sich von der durchschnittlichen Konzentration der mindestens einen Faserstoffsuspension in dem Stoffauflauf unterscheidet. Diese Fluidarten haben sich in ähnlichen Anwendungen bereits bestens bewährt.

Und das wenigstens eine weitere Fluid umfasst bevorzugt zumindest ein Retentionsmittel, insbesondere hochmolekulare Verbindungen wie Polyamine, Polyamidoamine, Polyacrylamide, Polyethylenimine, kationische Stärke oder Guarderviate, oder einen Entwässerungsbeschleuniger, insbesondere Polyamine oder Polyethylenimine.

Das wenigstens eine weitere Fluid kann aber auch eine Chemikalie jeder Art, Wasser, insbesondere Klarwasser oder Siebwasser, einen Füllstoff, einen Feinstoff oder ein anderes, in der Herstellung von Faserstoffbahnen gebräuchliches Additiv umfassen.

Der erfindungsgemäße Stoffauflauf eignet sich in hervorragender Weise zur Verwendung in einer Maschine zur Herstellung einer Faserstoffbahn, insbesondere Papier- oder Kartonbahn. Die in der Maschine mit wenigstens einem erfindungsgemäßen Stoffauflauf hergestellte Faserstoffbahn weist durchweg hervorragende Eigenschaften auf, da unter anderem die Regelung sowohl ihres Faserorientierungsquerprofils als auch ihres Flächengewichtsquerprofils möglich ist.

Und der erfindungsgemäße Stoffauflauf kann selbstverständlich auch als ein Mehrschichtenstoffauflauf ausgebildet sein. Hierbei können alle Schichten des Mehrschichtenstoffauflaufs von ein und demselben Mittel zur vorzugsweise regel-/steuerbaren Zudosierung von wenigstens einem weiteren Fluid in Fluidteilströmen in die wenigstens eine Faserstoffsuspension versorgt sein.

Weitere Merkmale und Vorteile der Erfindung ergeben sich aus der nachfolgenden Beschreibung mehrerer bevorzugter Ausführungsbeispiele unter Bezugnahme auf die Zeichnung.

Es zeigen
- Figur 1: eine vertikale und schematische Längsschnittdarstellung eines Stoffauflaufs für eine Maschine zur Herstellung einer Faserstoffbahn aus wenigstens einer Faserstoffsuspension gemäß dem Stand der Technik;
- Figur 2: eine vertikale und schematische Längsteilschnittdarstellung einer ersten erfindungsgemäßen Ausführungsform eines Stoffauflaufs für eine Maschine zur Herstellung einer Faserstoffbahn aus wenigstens einer Faserstoffsuspension;
- Figur 3: eine vertikale und schematische Längsteilschnittdarstellung einer zweiten erfindungsgemäßen Ausführungsform eines Stoffauflaufs für eine Maschine zur Herstellung einer Faserstoffbahn aus wenigstens einer Faserstoffsuspension;
- Figuren 4A bis 4D: vier schematische Querschnittsdarstellungen eines Mittels zur vorzugsweise regel-/steuerbaren Zudosierung von zwei Fluiden in Fluidteilströmen;
- Figuren 5A bis 5D: vier weitere schematische Querschnittsdarstellungen eines Mittels zur vorzugsweise regel-/steuerbaren Zudosierung von zwei Fluiden in Fluidteilströmen; und
- Figur 6: eine schematische Seitenansicht des Mittels zur vorzugsweise regel-/steuerbaren Zudosierung von zwei Fluiden des in der Figur 2 dargestellten Stoffauflaufs für eine Maschine zur Herstellung einer Faserstoffbahn aus wenigstens einer Faserstoffsuspension.

Die Figur 1 zeigt eine vertikale und schematische Längsschnittdarstellung einer beispielhaften Ausführungsform eines aus dem Stand der Technik bekannten Stoffauflaufs 1 für eine Maschine zur Herstellung einer Faserstoffbahn 3 aus einer Faserstoffsuspension 2. Der dargestellte Stoffauflauf 1 kann selbstverständlich auch als ein Mehrschichtenstoffauflauf ausgebildet sein, der zumindest zwei unterschiedliche Faserstoffsuspensionen zur Herstellung der Faserstoffbahn 3 verwendet. Die Faserstoffbahn 3 kann dabei insbesondere eine Papier-, Karton- oder Tissuebahn sein.

Der Stoffauflauf 1 weist eine die eine Faserstoffsuspension 2 (Pfeil) zuführende Zuführvorrichtung 4, beispielsweise in der Ausführung eines dargestellten Querverteilrohrs 5 oder eines nicht dargestellten Rundverteilers mit einer Vielzahl an Schläuchen, auf.

Der Zuführvorrichtung 4 schließt sich stromabwärts eine Verteilrohrlochplatte 6 an, die eine Vielzahl von in Zeilen Z und in Spalten S angeordneten Kanälen 7 aufweist.

Wiederum stromabwärts zur Verteilrohrlochplatte 6 schließt sich ein über die Breite B (Pfeil) des Stoffauflaufs 1 erstreckender Zwischenkanal 8 an, der mit mehreren in Breitenrichtung des Stoffauflaufs 1 zueinander beabstandeten Mitteln 9 zur vorzugsweise regel-/steuerbaren Zudosierung von einem Fluid 10 in Fluidteilströmen 10.T (Pfeile) in die Faserstoffsuspension 2 versehen ist. Das einzelne Mittel 9 zur vorzugsweise regel-/steuerbaren Zudosierung umfasst jeweils mehrere eine jeweilige Zudosierkanalöffnung 11.1 aufweisende, in unterschiedlichen Höhen mündende und mit einem gemeinsamen Versorgungskanal 12 verbundene Zudosierkanäle 11.

Dem Zwischenkanal 8 stromabwärts nachgeordnet ist ein Turbulenzerzeugungsmittel 13 mit einer Vielzahl von in Zeilen Z und in Spalten S angeordneten Strömungskanälen 14. Während des Betriebs des Stoffauflaufs 1 wird die Faserstoffsuspension 2 in dem Turbulenzerzeugungsmittel 13 in Faserstoffsuspensionsteilströme aufgeteilt und nach dem Austritt aus dem Turbulenzerzeugungsmittel in einer maschinenbreiten Kammer 15 in Ausgestaltung einer einen Düsenspalt 17 aufweisenden Stoffauflaufdüse 16 wieder zusammengeführt, um die Bildung einer maschinenbreiten Faserstoffbahn 3 zu ermöglichen. Die Strömungskanäle 14 sind in bekannter Weise vorzugsweise als dünnwandige Turbulenzrohre und/oder Turbulenzrohrinserts mit zumindest streckenweise konstanten, zumindest streckenweise divergierenden, zumindest streckenweise konvergierenden und/oder sprunghaften Querschnittsflächen ausgebildet. Auch kann in der Stoffauflaufdüse 16 wenigstens ein, dem Fachmann wohl bekanntes und nicht explizit dargestelltes Trennelemente, insbesondere eine Lamelle angeordnet sein. Sollten mehrere Trennelemente, insbesondere Lamellen in der Stoffauflaufdüse 16 angeordnet sein, so können sie unterschiedliche Längen und gegebenenfalls auch unterschiedliche Eigenschaften, wie Oberflächenkonturen und dergleichen, aufweisen.

Die Stoffauflaufdüse 16 kann auslaufseitig zumindest einseitig mit einer gestrichelt angedeuteten Blende 18 versehen sein.

Die Figur 2 zeigt eine vertikale und schematische Längsteilschnittdarstellung einer ersten erfindungsgemäßen Ausführungsform eines Stoffauflaufs 1 für eine Maschine zur Herstellung einer Faserstoffbahn aus wenigstens einer Faserstoffsuspension 2. Der Grundaufbau dieses Stoffauflaufs 1 entspricht im Wesentlichen dem Grundaufbau des in der Figur 1 schematisch dargestellten Stoffauflaufs 1, so dass auch auf diese Figurenbeschreibung verwiesen wird.

Der Zuführvorrichtung 4 schließt sich stromabwärts wiederum eine Verteilrohrlochplatte 6 an, die eine Vielzahl von in Zeilen Z und in Spalten S angeordneten Kanälen 7 aufweist.

Wiederum stromabwärts zur Verteilrohrlochplatte 6 schließt sich ein über die Breite B (Pfeil) des Stoffauflaufs 1 erstreckender Zwischenkanal 8 an, der mit mehreren in Breitenrichtung B (Pfeil) des Stoffauflaufs 1 zueinander beabstandeten Mitteln 9 zur vorzugsweise regel-/steuerbaren Zudosierung von einem Fluid 10 (Pfeil) in Fluidteilströmen 10.T (Pfeile) in die Faserstoffsuspension 2 (Pfeil) versehen ist. Das einzelne Mittel 9 zur vorzugsweise regel-/steuerbaren Zudosierung umfasst jeweils mehrere eine jeweilige Zudosierkanalöffnung 11.1 aufweisende, in unterschiedlichen Höhen mündende und mit einem gemeinsamen Versorgungskanal 12 verbundene Zudosierkanäle 11.

Dem Zwischenkanal 8 stromabwärts nachgeordnet ist ein bereits beschriebenes Turbulenzerzeugungsmittel 13 mit einer Vielzahl von in Zeilen Z und in Spalten S angeordneten Strömungskanälen 14. Die Strömungskanäle 14 sind in bekannter Weise vorzugsweise als dünnwandige Turbulenzrohre und/oder Turbulenzrohrinserts mit zumindest streckenweise konstanten, zumindest streckenweise divergierenden, zumindest streckenweise konvergierenden und/oder sprunghaften Querschnittsflächen ausgebildet.

In Erweiterung zu dem Stoffauflauf 1 der Figur 1 ist bei dem erfindungsgemäßen Stoffauflauf 1 der Figur 2 das Mittel 9 zur vorzugsweise regel-/steuerbaren Zudosierung von dem Fluid 10 in Fluidteilströmen 10.T (Pfeile) in die Faserstoffsuspension 2 auch zur vorzugsweise regel-/steuerbaren Zudosierung von einem weiteren Fluid 19 in Fluidteilströmen 19.T (Pfeile) in die Faserstoffsuspension 2 ausgebildet. Dabei umfasst das einzelne Mittel 9 zusätzlich jeweils mehrere eine jeweilige Zudosierkanalöffnung 20.1 aufweisende, in unterschiedlichen Höhen mündende und mit einem gemeinsamen Versorgungskanal 21 verbundene Zudosierkanäle 20 für das weitere Fluid 19.

Die Zudosierung des weiteren Fluids 19 in die eine, mit einem Fluid 10 versehbare Faserstoffsuspension 2 kann, in für den Fachmann selbstverständlicher Weise, in Breitenrichtung B (Pfeil) des Stoffauflaufs 1, also in "Y"-Richtung", und/oder in Höhenrichtung des Stoffauflaufs, also in "Z"-Richtung, zumindest bereichsweise geregelt/gesteuert werden.

Die mit dem gemeinsamen Versorgungskanal 12 verbundenen Zudosierkanäle 11 des Mittels 9 zur vorzugsweise regel-/steuerbaren Zudosierung von dem Fluid 10 in Fluidteilströmen 10.T (Pfeile) in die Faserstoffsuspension 2 münden über Zudosierkanalöffnungen 11.1 im stromabwärtigen Bereich 22 des Mittels 9 zur vorzugsweise regel-/steuerbaren Zudosierung. Hingegen münden die mit dem gemeinsamen Versorgungskanal 21 verbundenen Zudosierkanäle 20 des Mittels 9 zur vorzugsweise regel-/steuerbaren Zudosierung von dem weiteren Fluid 19 in Fluidteilströmen 19.T (Pfeile) in die Faserstoffsuspension 2 über Zudosierkanalöffnungen 20.1 im beidseitigen seitlichen Bereich 23 des Mittels 9 zur vorzugsweise regel-/steuerbaren Zudosierung.

Weiterhin sind die in unterschiedlichen Höhen mündenden Zudosierkanäle 11, 20 des Mittels 9 zur vorzugsweise regel-/steuerbaren Zudosierung für das Fluid 10 und das weitere Fluid 19 in gleichen Abständen A angeordnet. Die Zudosierkanalöffnungen 11.1, 20.1 der Zudosierkanäle 11, 20 können wiederum, wie in Figur 2 dargestellt, zueinander fluchten.

Die Figur 3 zeigt eine vertikale und schematische Längsteilschnittdarstellung einer zweiten erfindungsgemäßen Ausführungsform eines Stoffauflaufs 1 für eine Maschine zur Herstellung einer Faserstoffbahn aus wenigstens einer Faserstoffsuspension 2. Der Grundaufbau dieses Stoffauflaufs 1 entspricht im Wesentlichen dem Grundaufbau des in der Figur 2 schematisch dargestellten Stoffauflaufs 1, so dass auch auf diese Figurenbeschreibung verwiesen wird.

In Erweiterung zu dem Stoffauflauf 1 der Figur 2 ist bei dem erfindungsgemäßen Stoffauflauf 1 der Figur 3 das Mittel 9 zur vorzugsweise regel-/steuerbaren Zudosierung von dem Fluid 10 in Fluidteilströmen 10.T (Pfeile) in die Faserstoffsuspension 2 auch zur vorzugsweise regel-/steuerbaren Zudosierung von zwei weiteren Fluiden 19, 24 in Fluidteilströmen 19.T, 24.T (Pfeile) in die Faserstoffsuspension 2 ausgebildet. Dabei umfasst das einzelne Mittel 9 zusätzlich jeweils mehrere eine jeweilige Zudosierkanalöffnung 25.1 aufweisende, in unterschiedlichen Höhen mündende und mit einem gemeinsamen Versorgungskanal 26 verbundene Zudosierkanäle 25 für das weitere Fluid 24.

Die Zudosierung der beiden weiteren Fluide 19, 24 in die eine, mit einem Fluid 10 versehbare Faserstoffsuspension 2 kann, in für den Fachmann selbstverständlicher Weise, in Breitenrichtung B (Pfeil) des Stoffauflaufs 1, also in "Y"-Richtung", und/oder in Höhenrichtung des Stoffauflaufs, also in "Z"-Richtung, zumindest bereichsweise geregelt/gesteuert werden.

Die mit dem gemeinsamen Versorgungskanal 26 verbundenen Zudosierkanäle 25 des Mittels 9 zur vorzugsweise regel-/steuerbaren Zudosierung von dem dritten Fluid 24 in Fluidteilströmen 24.T (Pfeile) in die Faserstoffsuspension 2 münden wiederum über Zudosierkanalöffnungen 25.1 im beidseitigen seitlichen Bereich 23 des Mittels 9 zur vorzugsweise regel-/steuerbaren Zudosierung, stromaufwärts der Zudosierkanalöffnungen 20.1 der Zudosierkanäle 20 für das weitere Fluid 19. Die mit dem gemeinsamen Versorgungskanal 12 verbundenen Zudosierkanäle 11 des Mittels 9 zur vorzugsweise regel-/steuerbaren Zudosierung von dem Fluid 10 in Fluidteilströmen 10.T (Pfeile) in die Faserstoffsuspension 2 münden über Zudosierkanalöffnungen 11.1 im stromabwärtigen Bereich 22 des Mittels 9 zur vorzugsweise regel-/steuerbaren Zudosierung. Die in unterschiedlichen Höhen mündenden Zudosierkanäle 11, 20 des Mittels 9 zur vorzugsweise regel-/steuerbaren Zudosierung für das Fluid 10 und die beiden weiteren Fluide 19, 24 sind in gleichen Abständen A angeordnet. Die Zudosierkanalöffnungen 11.1, 20.1, 25.1 der Zudosierkanäle 11, 20, 25 können wiederum, wie in Figur 3 dargestellt, zueinander fluchten.

Die Figuren 4A bis 4D zeigen vier schematische Querschnittsdarstellungen eines Mittels 9 zur vorzugsweise regel-/steuerbaren Zudosierung von zwei Fluiden 10, 19 in Fluidteilströmen 10.T, 19.T (Pfeile).

Die mit dem gemeinsamen Versorgungskanal 12 verbundenen Zudosierkanäle 11 aller Mittel 9 zur vorzugsweise regel-/steuerbaren Zudosierung von dem Fluid 10 in Fluidteilströmen 10.T (Pfeile) in die Faserstoffsuspension 2 münden über Zudosierkanalöffnungen 11.1 im stromabwärtigen Bereich 22 des Mittels 9 zur vorzugsweise regel-/steuerbaren Zudosierung.

In den Figuren 4B, 4C und 4D münden die Zudosierkanalöffnungen 20.1 der Zudosierkanäle 20 der drei Mittel 9 zur vorzugsweise regel-/steuerbaren Zudosierung von dem weiteren Fluid 19 in Fluidteilströmen 19.T (Pfeile) in die Faserstoffsuspension 2 jeweils im beidseitigen seitlichen Bereich 23 des jeweiligen Mittels 9 zur vorzugsweise regel-/steuerbaren Zudosierung. In der Ausführung der Figur 4B münden die Zudosierkanäle 20 in einem Winkel α von 90° zur Strömungsrichtung R (Pfeil) der Faserstoffsuspension 2, in der Ausführung der Figur 4C unter einem Winkel α von 45° zur Strömungsrichtung R (Pfeil) der Faserstoffsuspension 2 und in der Ausführung der Figur 4D unter einem Winkel α von 135° zur Strömungsrichtung R (Pfeil) der Faserstoffsuspension 2.

Einzig und allein in der Ausführung der Figur 4A münden die Zudosierkanalöffnungen 20.1 der Zudosierkanäle 20 des Mittels 9 zur vorzugsweise regel-/steuerbaren Zudosierung von dem weiteren Fluid 19 in Fluidteilströmen 19.T (Pfeile) in die Faserstoffsuspension 2 im einseitigen seitlichen Bereich 23 des Mittels 9 zur vorzugsweise regel-/steuerbaren Zudosierung, und dies in einem Winkel α von 90° zur Strömungsrichtung R (Pfeil) der Faserstoffsuspension 2.

Die mit dem gemeinsamen Versorgungskanal 21 verbundene Zudosierkanäle 20 des jeweiligen Mittels 9 zur vorzugsweise regel-/steuerbaren Zudosierung von dem weiteren Fluid 19 in Fluidteilströmen 19.T (Pfeile) in die Faserstoffsuspension 2 weisen eine kreisrunde Querschnittfläche 20.A mit einem Durchmesser 20.D von 2 bis 10 mm, vorzugsweise von 4 bis 6 mm, auf. Und der jeweilige gemeinsame Versorgungskanal 21 des einzelnen Mittels 9 zur vorzugsweise regel-/steuerbaren Zudosierung von dem weiteren Fluid 19 in Fluidteilströmen 19. T (Pfeile) in die Faserstoffsuspension 2 weist eine kreisrunde Querschnittfläche 21.A mit einem Durchmesser 21.D von 6 bis 20 mm, vorzugsweise von 10 bis 15 mm, auf. Die einzelne Querschnittsfläche 20.A, 21.A kann zumindest bereichsweise konstant, konisch oder gestuft verlaufen.

Weiterhin können die mit dem gemeinsamen Versorgungskanal 21 verbundenen und im beidseitigen seitlichen Bereich 23 des Mittels 9 zur vorzugsweise regel-/steuerbaren Zudosierung über Zudosierkanalöffnungen 20.1 mündenden Zudosierkanäle 20 des Mittels 9 zur vorzugsweise regel-/steuerbaren Zudosierung von dem weiteren Fluid 19 in Fluidteilströmen 19.T (Pfeile) in die Faserstoffsuspension 2 auch abwechselnd angeordnet sein.

Der Übersicht halber ist lediglich die Figur 4A vollumfänglich mit den vorgenannten Bezugszeichen versehen.

Und die Figuren 5A bis 5D zeigen vier weitere schematische Querschnittsdarstellungen eines Mittels 9 zur vorzugsweise regel-/steuerbaren Zudosierung von zwei Fluiden 10, 19 in Fluidteilströmen 10.T, 19.T (Pfeile).

Die mit dem gemeinsamen Versorgungskanal 12 verbundenen Zudosierkanäle 11 aller Mittel 9 zur vorzugsweise regel-/steuerbaren Zudosierung von dem Fluid 10 in Fluidteilströmen 10.T (Pfeile) in die Faserstoffsuspension 2 münden über Zudosierkanalöffnungen 11.1 im stromabwärtigen Bereich 22 des Mittels 9 zur vorzugsweise regel-/steuerbaren Zudosierung. Und die Zudosierkanalöffnungen 20.1 der Zudosierkanäle 20 der Mittel 9 zur vorzugsweise regel-/steuerbaren Zudosierung von dem weiteren Fluid 19 in Fluidteilströmen 19.T (Pfeile) in die Faserstoffsuspension 2 münden jeweils in einem Winkel α von 90° zur Strömungsrichtung R (Pfeil) der Faserstoffsuspension 2 im beidseitigen seitlichen Bereich 23 des jeweiligen Mittels 9 zur vorzugsweise regel-/steuerbaren Zudosierung.

Dabei ist die Anzahl der Zudosierkanäle 20 des Mittels 9 zur vorzugsweise regel-/steuerbaren Zudosierung für das weitere Fluid 19 gleich der Anzahl der Zeilen Z an Strömungskanälen 14 des stromabwärts angeordneten Turbulenzerzeugungsmittels 13. Zudem ist auch die Anzahl der Zudosierkanäle 20 aller Mittel 9 zur vorzugsweise regel-/steuerbaren Zudosierung für das weitere Fluid 19 gleich der Anzahl der Strömungskanäle 14 des stromabwärts angeordneten Turbulenzerzeugungsmittels 13.

Der Übersicht halber ist lediglich die Figur 5A vollumfänglich mit den vorgenannten Bezugszeichen versehen.

Die Figur 6 zeigt eine schematische Seitenansicht des Mittels 9 zur vorzugsweise regel-/steuerbaren Zudosierung von zwei Fluiden 10, 19 (Pfeile) in Fluidteilströmen 10.T, 19.T (Pfeile) des in der Figur 2 dargestellten Stoffauflaufs 1 für eine Maschine zur Herstellung einer Faserstoffbahn aus wenigstens einer Faserstoffsuspension.

Das Mittel 9 zur vorzugsweise regel-/steuerbaren Zudosierung der wenigstens zwei Fluide 10, 19 (Pfeile) in Fluidteilströmen 10.T, 19.T (Pfeile) in die wenigstens eine Faserstoffsuspension 2 umfasst ein Dosierschwert 9.1.

Das als Dosierschwert 9.1 ausgebildete Mittel 9 zur vorzugsweise regel-/steuerbaren Zudosierung weist eine Länge 9.L im Bereich von 60 bis 350 mm, vorzugsweise von 100 bis 250 mm, und in Abhängigkeit von der Höhe der Zwischenkammer des Stoffauflaufs 1 eine Höhe 9.H im Bereich von 50 bis 300 mm, vorzugsweise von 75 bis 250 mm, auf. Die Mittel 9, 9.1 zur vorzugsweise regel-/steuerbaren Zudosierung weisen eine vorzugsweise gleiche Teilung T (Pfeil) in Breitenrichtung B (Pfeil) des Stoffauflaufs 1 im Bereich von 10 bis 100 mm, vorzugsweise von 25, 33, 50 oder 66 mm, auf (vgl. auch Figuren 2 und 3).

Das Dosierschwert 9.1 ist in der deutschen Patentanmeldung (Anmelder-Aktenzeichen: HPA14265 DE und Anmelder-Arbeitstitel: "MJ II-DoS-TE-Geometrie") mit gleichem Anmeldetag wie die vorliegende Patentanmeldung beschrieben und gezeigt. Der diesbezügliche Offenbarungsgehalt wird hiermit zum Gegenstand der vorliegenden Beschreibung gemacht.

Die Merkmale der in den Figuren 2 bis 6 beschriebenen Ausführungsformen des jeweiligen erfindungsgemäßen Stoffauflaufs 1 können für den Fachmann in nahe liegender Weise auch zumindest teilweise miteinander kombiniert werden.

Und das den jeweiligen erfindungsgemäßen Stoffauflauf 1 der Figuren 2 bis 6 durchströmende Fluid 10 besteht zumindest aus Wasser, insbesondere Klarwasser oder Siebwasser, oder aus wenigstens einer Faserstoffsuspension, deren Konzentration sich von der durchschnittlichen Konzentration der wenigstens einen in dem Stoffauflauf 1 strömenden Faserstoffsuspension 2 unterscheidet. Hingegen umfasst das wenigstens eine weitere, den erfindungsgemäßen Stoffauflauf 1 durchströmende Fluid 19, 24 zumindest ein Retentionsmittel, insbesondere hochmolekulare Verbindungen wie Polyamine, Polyamidoamine, Polyacrylamide, Polyethylenimine, kationische Stärke oder Guarderviate, oder einen Entwässerungsbeschleuniger, insbesondere Polyamine oder Polyethylenimine.

Der jeweils in den Figuren dargestellte und beschriebene Stoffauflauf 1 eignet sich in besonderem Maße zur Verwendung in einer Maschine zur Herstellung einer Faserstoffbahn 3, insbesondere Papier- oder Kartonbahn, aus wenigstens einer Faserstoffsuspension 2.

Zusammenfassend ist festzuhalten, dass durch die Erfindung ein Stoffauflauf der eingangs genannten Art derart verbessert wird, dass die erwähnten Nachteile des Stands der Technik weitestgehend, vorzugsweise vollständig beseitigt werden. Dabei ermöglicht der Stoffauflauf insbesondere eine effiziente und kostengünstige Zugabe des wenigstens einen weiteren Fluids in die wenigstens eine, mit einem Fluid versehbare Faserstoffsuspension.

### Bezugszeichenliste

- 1: Stoffauflauf
- 2: Faserstoffsuspension (Pfeil)
- 3: Faserstoffbahn
- 4: Zuführvorrichtung
- 5: Querverteilrohr
- 6: Verteilrohrlochplatte
- 7: Kanal
- 8: Zwischenkanal
- 9: Mittel zur vorzugsweise regel-/steuerbaren Zudosierung von einem Fluid
- 9.1: Dosierschwert
- 9.H: Höhe
- 9.L: Länge
- 10: Fluid (Pfeil)
- 10.T: Fluidteilstrom (Pfeil)
- 11: Zudosierkanal
- 11.1: Zudosierkanalöffnung
- 12: Versorgungskanal
- 13: Turbulenzerzeugungsmittel
- 14: Strömungskanal
- 15: Maschinenbreite Kammer
- 16: Stoffauflaufdüse
- 17: Düsenspalt
- 18: Blende
- 19: Fluid
- 19.T: Fluidteilstrom (Pfeil)
- 20: Zudosierkanal
- 20.1: Zudosierkanalöffnung
- 20.A: Querschnittfläche
- 20.D: Durchmesser
- 21: Versorgungskanal
- 21.A: Querschnittfläche
- 21.D: Durchmesser
- 22: Stromabwärtiger Bereich
- 23: Seitlicher Bereich
- 24: Fluid
- 24.T: Fluidteilstrom (Pfeil)
- 25: Zudosierkanal
- 25.1: Zudosierkanalöffnung
- 26: Versorgungskanal
- A: Abstand
- B: Breite; Breitenrichtung (Pfeil)
- R: Strömungsrichtung (Pfeil)
- S: Spalte
- T: Teilung (Pfeil)
- Z: Zeile

- α: Winkel

## Patentansprüche

1. Stoffauflauf (1) für eine Maschine zur Herstellung einer Faserstoffbahn (3), insbesondere Papier- oder Kartonbahn, aus wenigstens einer Faserstoffsuspension (2), mit einer die wenigstens eine Faserstoffsuspension (2), zuführenden Zuführvorrichtung (4), mit einer sich stromabwärts anschlie-βenden und eine Vielzahl von in Zeilen (Z) und in Spalten (S) angeordneten Kanälen (7) aufweisenden Verteilrohrlochplatte (6), mit einem stromabwärts dazu liegenden, sich über die Breite (B) des Stoffauflaufs (1) erstreckenden Zwischenkanal (8) mit mehreren in Breitenrichtung (B) des Stoffauflaufs (1) zueinander beabstandeten Mitteln (9, 9.1) zur vorzugsweise regel-/steuerbaren Zudosierung von einem Fluid (10) in Fluidteilströmen (10.T) in die wenigstens eine Faserstoffsuspension (2), wobei das einzelne Mittel (9, 9.1) jeweils mehrere eine jeweilige Zudosierkanalöffnung (11.1) aufweisende, in unterschiedlichen Höhen mündende und mit einem gemeinsamen Versorgungskanal (12) verbundene Zudosierkanäle (11) für das Fluid (10) umfasst, mit einem stromabwärts angeordneten Turbulenzerzeugungsmittel, (13) mit einer Vielzahl von in Zeilen (Z) und in Spalten (S) angeordneten Strömungskanälen (14), und mit einer sich dem Turbulenzerzeugungsmittel (13) unmittelbar anschließenden und einen Düsenspalt (17) aufweisenden Stoffauflaufdüse (16),
**dadurch gekennzeichnet,**
**dass** das Mittel (9, 9.1) zur vorzugsweise regel-/steuerbaren Zudosierung von dem Fluid (10) in Fluidteilströmen (10.T) in die wenigstens eine Faserstoffsuspension (2) auch zur vorzugsweise regel-/steuerbaren Zudosierung von wenigstens einem weiteren Fluid (19; 19, 24) in Fluidteilströmen (19.T; 19.T, 24.T) in die wenigstens eine Faserstoffsuspension (2) ausgebildet ist, wobei das einzelne Mittel (9, 9.1) jeweils mehrere eine jeweilige Zudosierkanalöffnung (20.1; 20.1, 25.1) aufweisende, in unterschiedlichen Höhen mündende und mit einem gemeinsamen Versorgungskanal (21; 21, 26) verbundene Zudosierkanäle (20; 20, 25) für das wenigstens eine weitere Fluid (19; 19, 24) umfasst.

2. Stoffauflauf (1) nach Anspruch 1,
**dadurch gekennzeichnet,**
**dass** die mit dem gemeinsamen Versorgungskanal (12) verbundenen Zudosierkanäle (11) des Mittels (9, 9.1) zur vorzugsweise regel-/steuerbaren Zudosierung von dem Fluid (10) in Fluidteilströmen (10.T) in die wenigstens eine Faserstoffsuspension (2) über Zudosierkanalöffnungen (11.1) im stromabwärtigen Bereich (22) des Mittels (9, 9.1) zur vorzugsweise regel-/steuerbaren Zudosierung münden und dass die mit dem gemeinsamen Versorgungskanal (21; 21, 26) verbundenen Zudosierkanäle (20; 20, 25) des Mittels (9, 9.1) zur vorzugsweise regel-/steuerbaren Zudosierung von dem wenigstens einen weiteren Fluid (19; 19, 24) in Fluidteilströmen (19.T; 19.T, 24.T) in die wenigstens eine Faserstoffsuspension (2) über Zudosierkanalöffnungen (20.1; 20.1, 25.1) im zumindest einseitigen, vorzugsweise im beidseitigen seitlichen Bereich (23) des Mittels (9, 9.1) zur vorzugsweise regel-/steuerbaren Zudosierung münden.

3. Stoffauflauf (1) nach Anspruch 1 oder 2,
**dadurch gekennzeichnet,**
**dass** die mit dem gemeinsamen Versorgungskanal (21) verbundenen Zudosierkanäle (20) des Mittels (9, 9.1) zur vorzugsweise regel-/steuerbaren Zudosierung von dem wenigstens einen weiteren Fluid (19) in Fluidteilströmen (19.T) in die wenigstens eine Faserstoffsuspension (2) über Zudosierkanalöffnungen (20.1) im zumindest einseitigen, vorzugsweise im beidseitigen seitlichen Bereich (23) des Mittels (9, 9.1) zur vorzugsweise regel-/steuerbaren Zudosierung in einem Winkel (α) von 0 bis 180°, vorzugsweise von 45 bis 135°, insbesondere von etwa 90°, zur Strömungsrichtung (R) der wenigstens einen Faserstoffsuspension (2) münden.

4. Stoffauflauf (1) nach einem der vorhergehenden Ansprüche,
**dadurch gekennzeichnet,**
**dass** der mit dem gemeinsamen Versorgungskanal (21) verbundene Zudosierkanal (20) des Mittels (9, 9.1) zur vorzugsweise regel-/steuerbaren Zudosierung von dem wenigstens einen weiteren Fluid (19) in Fluidteilströmen (19.T) in die wenigstens eine Faserstoffsuspension (2) eine kreisrunde Querschnittfläche (20.A) mit einem Durchmesser (20.D) von 2 bis 10 mm, vorzugsweise von 4 bis 6 mm, aufweist.

5. Stoffauflauf (1) nach einem der vorhergehenden Ansprüche,
**dadurch gekennzeichnet,**
**dass** der gemeinsame Versorgungskanal (21) des Mittels (9, 9.1) zur vorzugsweise regel-/steuerbaren Zudosierung von dem wenigstens einen weiteren Fluid (19) in Fluidteilströmen (19.T) in die wenigstens eine Faserstoffsuspension (2) eine kreisrunde Querschnittfläche (21.A) mit einem Durchmesser (21.D) von 6 bis 20 mm, vorzugsweise von 10 bis 15 mm, aufweist.

6. Stoffauflauf (1) nach einem der vorhergehenden Ansprüche,
**dadurch gekennzeichnet,**
**dass** die mit dem gemeinsamen Versorgungskanal (21) verbundenen und im beidseitigen seitlichen Bereich (23) des Mittels (9, 9.1) zur vorzugsweise regel-/steuerbaren Zudosierung über Zudosierkanalöffnungen (20.1) mündenden Zudosierkanäle (20) des Mittels (9, 9.1) zur vorzugsweise regel-/steuerbaren Zudosierung von dem wenigstens einen weiteren Fluid (19) in Fluidteilströmen (19.T) in die wenigstens eine Faserstoffsuspension (2) abwechselnd angeordnet sind.

7. Stoffauflauf (1) nach einem der vorhergehenden Ansprüche,
**dadurch gekennzeichnet,**
**dass** die in unterschiedlichen Höhen mündenden Zudosierkanäle (20; 20, 25) des Mittels (9, 9.1) zur vorzugsweise regel-/steuerbaren Zudosierung für das wenigstens eine weitere Fluid (19; 19, 24) in gleichen Abständen (A) angeordnet sind.

8. Stoffauflauf (1) nach einem der vorhergehenden Ansprüche,
**dadurch gekennzeichnet,**
**dass** die Anzahl der Zudosierkanäle (20; 20, 25) des Mittels (9, 9.1) zur vorzugsweise regel-/steuerbaren Zudosierung für das wenigstens eine weitere Fluid (19; 19, 24) gleich der Anzahl der Zeilen (Z) an Strömungskanälen (14) des stromabwärts angeordneten Turbulenzerzeugungsmittels (13) ist.

9. Stoffauflauf (1) nach einem der vorhergehenden Ansprüche,
**dadurch gekennzeichnet,**
**dass** die Anzahl der Zudosierkanäle (20; 20, 25) der Mittel (9, 9.1) zur vorzugsweise regel-/steuerbaren Zudosierung für das wenigstens eine weitere Fluid (19; 19, 24) gleich der Anzahl der Strömungskanäle (14) des stromabwärts angeordneten Turbulenzerzeugungsmittels (13) ist.

10. Stoffauflauf (1) nach einem der vorhergehenden Ansprüche,
**dadurch gekennzeichnet,**
**dass** die Mittel (9, 9.1) zur vorzugsweise regel-/steuerbaren Zudosierung der wenigstens zwei Fluide (10, 19; 10, 19, 24) eine vorzugsweise gleiche Teilung (T) in Breitenrichtung (B) des Stoffauflaufs (1) im Bereich von 10 bis 100 mm, vorzugsweise von 25, 33, 50 oder 66 mm, aufweisen.

11. Stoffauflauf (1) nach einem der vorhergehenden Ansprüche,
**dadurch gekennzeichnet,**
**dass** das jeweilige Mittel (9) zur vorzugsweise regel-/steuerbaren Zudosierung der wenigstens zwei Fluide (10, 19; 19, 19, 24) in Fluidteilströmen (10.T, 19.T; 10.T, 19.T, 24.T) in die wenigstens eine Faserstoffsuspension (2) ein Dosierschwert (9.1) umfasst.

12. Stoffauflauf (1) nach einem der vorhergehenden Ansprüche,
**dadurch gekennzeichnet,**
**dass** das vorzugsweise als Dosierschwert (9.1) ausgebildete Mittel (9) zur vorzugsweise regel-/steuerbaren Zudosierung der wenigstens zwei Fluide (10, 19; 19, 19, 24) in Fluidteilströmen (10.T, 19.T; 10.T, 19.T, 24.T) in die wenigstens eine Faserstoffsuspension (2) eine Länge (9.L) im Bereich von 60 bis 350 mm, vorzugsweise von 100 bis 250 mm, und eine Höhe (9.H) im Bereich von 50 bis 300 mm, vorzugsweise von 75 bis 250 mm, aufweist.

13. Stoffauflauf (1) nach einem der vorhergehenden Ansprüche,
**dadurch gekennzeichnet,**
**dass** das Fluid (10) zumindest aus Wasser, insbesondere Siebwasser oder Klarwasser, oder aus wenigstens einer Faserstoffsuspension, deren Konzentration sich von der durchschnittlichen Konzentration der wenigstens einen in dem Stoffauflauf (1) strömenden Faserstoffsuspension (2) unterscheidet, besteht.

14. Stoffauflauf (1) nach einem der vorhergehenden Ansprüche,
**dadurch gekennzeichnet,**
**dass** das wenigstens eine weitere Fluid (19; 19, 24) zumindest ein Retentionsmittel, insbesondere hochmolekulare Verbindungen wie Polyamine, Polyamidoamine, Polyacrylamide, Polyethylenimine, kationische Stärke oder Guarderviate, oder einen Entwässerungsbeschleuniger, insbesondere Polyamine oder Polyethylenimine, umfasst.

15. Maschine zur Herstellung einer Faserstoffbahn (3), insbesondere Papier- oder Kartonbahn, mit wenigstens einem Stoffauflauf (1) nach einem der Ansprüche 1 bis 14.

## Claims

1. Headbox (1) for a machine for producing a fibrous web (3), in particular a paper or board web, from at least one fibrous suspension (2), comprising a feed device (4) feeding in the at least one fibrous suspension (2), having a perforated distribution pipe plate (6) following downstream and having a multiplicity of channels (7) arranged in lines (Z) and in columns (S), having an intermediate channel (8) located downstream thereof, extending over the width (B) of the headbox (1) and having a plurality of means (9, 9.1) spaced apart from each other in the width direction (B) of the headbox (1) for metering a fluid (10) in partial fluid streams (10.T) into the at least one fibrous suspension (2) in a preferably adjustable/controllable manner, the individual means (9, 9.1) comprising a plurality of metering channels (11) for the fluid (10), each having a respective metering channel opening (11.1), ending at different levels and being connected to a common supply channel (12), comprising a downstream turbulence generator (13) having a multiplicity of flow channels (14) arranged in lines (Z) and in columns (S) and having a headbox nozzle (16) which immediately follows the turbulence generator (13) and which has a nozzle gap (17),
**characterized in that**
the means (9, 9.1) for metering the fluid (10) in partial fluid streams (10.T) into the at least one fibrous suspension (2) in a preferably adjustable/controllable manner is also designed to meter at least one further fluid (19; 19, 24) in partial fluid streams (19.T; 19.T, 24.T) into the at least one fibrous suspension (2) in a preferably adjustable/controllable manner, the individual means (9, 9.1) respectively comprising a plurality of metering channels (20; 20, 25) for the at least one further fluid (19; 19, 24), each having a respective metering channel opening (20.1; 20.1, 25.1), ending at different levels and being connected to a common supply channel (21; 21, 26).

2. Headbox (1) according to Claim 1,
**characterized in that**
the metering channels (11) connected to the common supply channel (12) and belonging to the means (9, 9.1) for metering the fluid (10) in partial fluid streams (10.T) into the at least one fibrous suspension (2) in an adjustable/controllable manner via metering channel openings (11.1) end in the downstream region (22) of the means (9, 9.1) for the preferably adjustable/controllable metering, and **in that** the metering channels (20; 20, 25) connected to the common supply channel (21; 21, 26) and belonging to the means (9, 9.1) for the preferably adjustable/controllable metering of the at least one further fluid (19; 19, 24) in partial fluid streams (19.T; 19.T, 24.T) into the at least one fibrous suspension (2) via metering channel openings (20.1; 20.1, 25.1) end in the lateral region (23) on at least one side, preferably on both sides, of the means (9, 9.1) for the preferably adjustable/controllable metering.

3. Headbox (1) according to Claim 1 or 2,
**characterized in that**
the metering channels (20) connected to the common supply channel (21) and belonging to the means (9, 9.1) for the preferably adjustable/controllable metering of the at least one further fluid (19) in partial fluid streams (19.T) into the at least one fibrous suspension (2) via metering channel openings (20.1) end in the lateral region (23) on at least one side, preferably on both sides, of the means (9, 9.1) for the preferably adjustable/controllable metering, at an angle (α) of 0 to 180°, preferably of 45 to 135°, in particular of about 90°, with respect to the flow direction (R) of the at least one fibrous suspension (2).

4. Headbox (1) according to one of the preceding claims,
**characterized in that**
the metering channel (20) connected to the common supply channel (21) and belonging to the means (9, 9.1) for the preferably adjustable/controllable metering of the at least one further fluid (19) in partial fluid streams (19.T) into the at least one fibrous suspension (2) has a circular cross-sectional area (20.A) with a diameter (20.D) of 2 to 10 mm, preferably of 4 to 6 mm.

5. Headbox (1) according to one of the preceding claims,
**characterized in that**
the common supply channel (21) of the means (9, 9.1) for the preferably adjustable/controllable metering of the at least one further fluid (19) in partial fluid streams (19.T) into the at least one fibrous suspension (2) has a circular cross-sectional area (21.A) with a diameter (21.D) of 6 to 20 mm, preferably of 10 to 15 mm.

6. Headbox (1) according to one of the preceding claims,
**characterized in that**
the metering channels (20) connected to the common supply channel (21) and ending in the lateral region (23) on both sides of the means (9, 9.1) for the preferably adjustable/controllable metering via metering channel openings (20.1) and belonging to the means (9, 9.1) for the preferably adjustable/controllable metering of the at least one further fluid (19) in partial fluid streams (19.T) into the at least one fibrous suspension (2) are arranged alternately.

7. Headbox (1) according to one of the preceding claims,
**characterized in that**
the metering channels (20; 20, 25) ending at different levels and belonging to the means (9, 9.1) for the preferably adjustable/controllable metering for the at least one further fluid (19; 19, 24) are arranged at equal distances (A).

8. Headbox (1) according to one of the preceding claims,
**characterized in that**
the number of metering channels (20; 20, 25) of the means (9, 9.1) for the preferably adjustable/controllable metering for the at least one further fluid (19; 19, 24) is equal to the number of lines (Z) of flow channels (14) of the turbulence generator (13) arranged downstream.

9. Headbox (1) according to one of the preceding claims,
**characterized in that**
the number of metering channels (20; 20, 25) of the means (9, 9.1) for the preferably adjustable/controllable metering for the at least one further fluid (19; 19, 24) is equal to the number of flow channels (14) of the turbulence generator (13) arranged downstream.

10. Headbox (1) according to one of the preceding claims,
**characterized in that**
the means (9, 9.1) for the preferably adjustable/controllable metering of the at least two fluids (10, 19; 10, 19, 24) have a preferably equal pitch (T) in the width direction (B) of the head box (1) in the range from 10 to 100 mm, preferably of 25, 33, 50 or 66 mm.

11. Headbox (1) according to one of the preceding claims,
**characterized in that**
the respective means (9) for the preferably adjustable/controllable metering of the at least two fluids (10, 19; 19, 19, 24) in partial fluid streams (10.T, 19.T; 10.T, 19.T, 24.T) into the at least one fibrous suspension (2) comprises a metering blade (9.1).

12. Headbox (1) according to one of the preceding claims,
**characterized in that**
the means (9), preferably formed as a metering blade (9.1), for the preferably adjustable/controllable metering of the at least two fluids (10, 19; 19, 19, 24) in partial fluid streams (10.T, 19.T; 10.T, 19.T, 24.T) into the at least one fibrous suspension (2) have a length (9.L) in the range from 60 to 350 mm, preferably from 100 to 250 mm, and a height (9.H) in the range from 50 to 300 mm, preferably from 75 to 250 mm.

13. Headbox (1) according to one of the preceding claims,
**characterized in that**
the fluid (10) consists at least of water, in particular white water or clarified water, or of at least one fibrous suspension, the concentration of which differs from the average concentration of the at least one fibrous suspension (2) flowing in the headbox (1).

14. Headbox (1) according to one of the preceding claims,
**characterized in that**
the at least one further fluid (19; 19, 24) comprises at least one retention aid, in particular high molecular weight compounds such as polyamines, polyamidoamines, polyacrylamides, polyethyleneimines, cationic starches or guar derivatives, or a dewatering accelerant, in particular polyamines or polyethyleneimines.

15. Machine for producing a fibrous web (3), in particular a paper or board web, having at least one headbox (1) according to one of Claims 1 to 14.

## Revendications

1. Caisse de tête (1) pour une machine de fabrication d'une bande fibreuse (3), en particulier d'une bande de papier ou de carton, constituée d'au moins une suspension fibreuse (2), avec un dispositif d'alimentation (4) alimentant l'au moins une suspension fibreuse (2), avec une plaque perforée de tubes de distribution (6) se raccordant en aval et présentant une pluralité de canaux (7) disposés en lignes (Z) et en colonnes (S), avec un canal intermédiaire (8) situé en aval de celle-ci, s'étendant sur la largeur (B) de la caisse de tête (1), avec plusieurs moyens (9, 9.1) espacés les uns des autres dans la direction de la largeur (B) de la caisse de tête (1), pour l'ajout par dosage de préférence réglable/commandable d'un fluide (10) en flux partiels de fluide (10.T) dans l'au moins une suspension fibreuse (2), le moyen individuel (9, 9.1) comprenant à chaque fois plusieurs canaux d'ajout par dosage (11) pour le fluide (10), présentant une ouverture respective de canal d'ajout par dosage (11.1), débouchant à différentes hauteurs et connectés à un canal d'alimentation commun (12), avec un moyen de génération de turbulences (13) disposé en aval avec une pluralité de canaux d'écoulement (14) disposés en lignes (Z) et en colonnes (S), et avec une buse de caisse de tête (16) se raccordant directement au moyen de génération de turbulences (13) et présentant une fente de buse (17),
**caractérisée en ce que**
le moyen (9, 9.1) pour l'ajout par dosage de préférence réglable/commandable du fluide (10) en flux partiels de fluide (10.T) dans l'au moins une suspension fibreuse (2) est réalisé également pour l'ajout par dosage de préférence réglable/commandable d'au moins un fluide supplémentaire (19 ; 19, 24) en flux partiels de fluide (19.T ; 19.T, 24.T) dans l'au moins une suspension fibreuse (2), le moyen individuel (9, 9.1) comprenant à chaque fois plusieurs canaux d'ajout par dosage (20 ; 20, 25) pour l'au moins un fluide supplémentaire (19 ; 19, 24), présentant à chaque fois une ouverture respective de canal d'ajout par dosage (20.1 ; 20.1, 25.1), débouchant à différentes hauteurs et connectés à un canal d'alimentation commun (21 ; 21, 26).

2. Caisse de tête (1) selon la revendication 1,
**caractérisée en ce que**
les canaux d'ajout par dosage (11) connectés au canal d'alimentation commun (12) du moyen (9, 9.1) pour l'ajout par dosage de préférence réglable/commandable du fluide (10) en flux partiels de fluide (10.T) dans l'au moins une suspension fibreuse (2) débouchent par le biais d'ouvertures de canal d'ajout par dosage (11.1) dans la région aval (22) du moyen (9, 9.1) pour l'ajout par dosage de préférence réglable/commandable et **en ce que** les canaux d'ajout par dosage (20 ; 20, 25) connectés au canal d'alimentation commun (21 ; 21, 26) du moyen (9, 9.1) pour l'ajout par dosage de préférence réglable/commandable de l'au moins un fluide supplémentaire (19 ; 19, 24) en flux partiels de fluide (19.T ; 19.T, 24.T) dans l'au moins une suspension fibreuse (2) débouchent par le biais d'ouvertures de canal d'ajout par dosage (20.1 ; 20.1, 25.1) dans la région latérale (23) au moins d'un côté, de préférence des deux côtés, du moyen (9, 9.1) pour l'alimentation par dosage de préférence réglable/commandable.

3. Caisse de tête (1) selon la revendication 1 ou 2,
**caractérisée en ce que**
les canaux d'ajout par dosage (20) connectés au canal d'alimentation commun (21) du moyen (9, 9.1) pour l'ajout par dosage de préférence réglable/commandable de l'au moins un fluide supplémentaire (19) en flux partiels de fluide (19.T) dans l'au moins une suspension fibreuse (2) débouchent par le biais d'ouvertures de canal d'ajout par dosage (20.1) dans la région latérale (23) au moins d'un côté, de préférence des deux côtés, du moyen (9, 9.1) pour l'ajout par dosage de préférence réglable/commandable suivant un angle (α) de 0 à 180°, de préférence de 45 à 135°, notamment d'environ 90°, par rapport à la direction d'écoulement (R) de l'au moins une suspension fibreuse (2).

4. Caisse de tête (1) selon l'une quelconque des revendications précédentes,
**caractérisée en ce que**
le canal d'ajout par dosage (20) connecté au canal d'alimentation commun (21) du moyen (9, 9.1) pour l'ajout par dosage de préférence réglable/commandable de l'au moins un fluide supplémentaire (19) en flux partiels de fluide (19.T) dans l'au moins une suspension fibreuse (2) présente une surface en section transversale ronde circulaire (20.A) ayant un diamètre (20.D) de 2 à 10 mm, de préférence de 4 à 6 mm.

5. Caisse de tête (1) selon l'une quelconque des revendications précédentes,
**caractérisée en ce que**
le canal d'alimentation commun (21) du moyen (9, 9.1) pour l'ajout par dosage de préférence réglable/commande de l'au moins un fluide supplémentaire (19) en flux partiels de fluide (19.T) dans l'au moins une suspension fibreuse (2) présente une surface en section transversale ronde circulaire (21.A) ayant un diamètre (21.D) de 6 à 20 mm, de préférence de 10 à 15 mm.

6. Caisse de tête (1) selon l'une quelconque des revendications précédentes,
**caractérisée en ce que**
les canaux d'ajout par dosage (20) du moyen (9, 9.1) pour l'ajout par dosage de préférence réglable/commandable de l'au moins un fluide supplémentaire (19) en flux partiels de fluide (19.T) dans l'au moins une suspension fibreuse (2), connectés au canal d'alimentation commun (21) et débouchant dans la région latérale (23) des deux côtés du moyen (9, 9.1) pour l'ajout par dosage de préférence réglable/commandable par le biais d'ouvertures de canal d'ajout par dosage (20.1), sont disposés en alternance.

7. Caisse de tête (1) selon l'une quelconque des revendications précédentes,
**caractérisée en ce que**
les canaux d'ajout par dosage (20 ; 20, 25) débouchant à différentes hauteurs du moyen (9, 9.1) pour l'ajout par dosage de préférence réglable/commandable pour l'au moins un fluide supplémentaire (19 ; 19, 24) sont disposés à égales distances (A).

8. Caisse de tête (1) selon l'une quelconque des revendications précédentes,
**caractérisée en ce que**
le nombre des canaux d'ajout par dosage (20 ; 20, 25) du moyen (9, 9.1) pour l'ajout par dosage de préférence réglable/commandable pour l'au moins un fluide supplémentaire (19 ; 19, 24) est égal au nombre des lignes (Z) de canaux d'écoulement (14) du moyen de génération de turbulences (13) disposé en aval.

9. Caisse de tête (1) selon l'une quelconque des revendications précédentes,
**caractérisée en ce que**
le nombre des canaux d'ajout par dosage (20 ; 20, 25) du moyen (9, 9.1) pour l'ajout par dosage de préférence réglable/commandable pour l'au moins un fluide supplémentaire (19 ; 19, 24) est égal au nombre des canaux d'écoulement (14) du moyen de génération de turbulences (13) disposé en aval.

10. Caisse de tête (1) selon l'une quelconque des revendications précédentes,
**caractérisée en ce que**
les moyens (9, 9.1) pour l'ajout par dosage de préférence réglable/commandable des au moins deux fluides (10, 19 ; 10, 19, 24) présentent une division (T) de préférence identique dans la direction de la largeur (B) de la caisse de tête (1) de l'ordre de 10 à 100 mm, de préférence de 25, 33, 50 ou 66 mm.

11. Caisse de tête (1) selon l'une quelconque des revendications précédentes,
**caractérisée en ce que**
le moyen (9) respectif pour l'ajout par dosage de préférence réglable/commandable des au moins deux fluides (10, 19 ; 10, 19, 24) en flux partiels de fluide (10.T, 19.T ; 10.T, 19.T, 24.T) dans l'au moins une suspension fibreuse (2) comprend une lame de dosage (9.1).

12. Caisse de tête (1) selon l'une quelconque des revendications précédentes,
**caractérisée en ce que**
le moyen (9) réalisé de préférence sous forme de lame de dosage (9.1) pour l'ajout par dosage de préférence réglable/commandable des au moins deux fluides (10, 19 ; 10, 19, 24) en flux partiels de fluide (10.T, 19.T ; 10.T, 19.T, 24.T) dans l'au moins une suspension fibreuse (2) présente une longueur (9.L) de l'ordre de 60 à 350 mm, de préférence de 100 à 250 mm, et une hauteur (9.H) de l'ordre de 50 à 300 mm, de préférence de 75 à 250 mm.

13. Caisse de tête (1) selon l'une quelconque des revendications précédentes,
**caractérisée en ce que**
le fluide (10) se compose au moins d'eau, notamment d'eau blanche ou d'eau claire, ou au moins d'une suspension fibreuse dont la concentration est différente de la concentration moyenne de l'au moins une suspension fibreuse (2) s'écoulant dans la caisse de tête (1).

14. Caisse de tête (1) selon l'une quelconque des revendications précédentes,
**caractérisée en ce que**
l'au moins un fluide supplémentaire (19 ; 19, 24) comprend au moins un moyen de retenue, notamment des composés à haut poids moléculaire tels que des polyamines, des polyamidoamines, des polyacrylamides, des polyéthylèneimines, des amidons cationiques ou des dérivés de guar, ou des accélérateurs de déshydratation, notamment des polyamines ou des polyéthylèneimines.

15. Machine de fabrication d'une bande fibreuse (3), en particulier d'une bande de papier ou de carton, comprenant au moins une caisse de tête (1) selon l'une quelconque des revendications 1 à 14.
